# DEMANDE DE BREVET EUROPEEN

(11) **EP 1 810 581 A2**
(43) Date de publication de la demande: **25.07.2007**
(21) Numéro de dépôt: 07290065.7
(22) Date de dépôt: 19.01.2007
(51) Int. Cl.: A41D 25/00, A44B 6/00

(54) **Dispositif pour protéger la cravate**

(30) Priorité: 20.01.2006 FR 0600513
(71) Demandeur: Bouchard, Philippe, 92290 Chatenay-Malabry (FR)
(72) Inventeur: Bouchard, Philippe, 92290 Chatenay-Malabry (FR)

(57) **Abrégé**

Dispositif pour protéger la cravate contre les taches, à table ou dans toutes autres situations. Utilisé comme protège cravate, il se compose d'un boîtier plat allongé de forme design et se porte comme une pince à cravate sans l'abîmer. Il contient un rouleau (*1*) de film plastique protecteur transparent ou opaque, aux dimensions de la cravate avec une poche à l'extrémité (*2*)*.* Le film protecteur se déploie de bas en haut de celle-ci. Il se présente sous forme de recharge avec, à l'extrémité, un bouton remontoir (*3*) pour l'enrouler après usage. Le dispositif permet à la recharge de tourner tout en étant tenue dans le boîtier, sans fixation extérieure. Il peut être conçu pour les droitiers et les gauchers. Le bout de la cravate se glisse, entre le boîtier et sa fixation arrière, dans la poche (*2*) du film protecteur. La cravate dans la poche, les deux sont tenus d'une main, l'autre fait glisser le boîtier le long de la cravate et le fixe sous le noeud par pression sur une tige métallique (*4*) en flexion (*Z*)*,* une fois le film totalement déroulé. Le dispositif de fixation permet d'entourer la cravate pour la guider dans le film protecteur et, par pression, de se fixer dessus sans en abîmer le tissu. Pour l'ôter, il suffit de le tirer légèrement vers l'extérieur, en extension (*Y*) et de le glisser de haut en bas pour libérer la cravate. Le boîtier est léger, pratique, peut se garder dans la poche. Outil de communication, il peut servir de badge pour congrès, salons, invitations, repas, cocktails... Il peut porter des inscriptions ainsi que sur le film protecteur, un sigle, une image fixe ou hologramme et supporter toute sorte de projections d'images.

## Description

La présente invention concerne un dispositif de protection de la cravate, à l'occasion de manipulation de tous produits liquides ou durs pouvant la tacher, tout en la laissant visible, grâce à un film protecteur de plastique transparent ou opaque, qui se déroule d'un boîtier et se fixe sur elle. Il est adaptable pour droitiers et gauchers. Il peut être utilisé dans tous types de situations, chez soi, au restaurant, en transport, voiture, train, bateau, avion... ainsi que dans les cocktails, réceptions, activités professionnelles (laboratoires, industrie) Ce dispositif évite la contrainte de porter une serviette de table autour du coup ou un tablier encombrant. Il se fixe sur et autour de la partie avant et visible de la cravate, sans l'abîmer, pour en protéger le tissu dont le nettoyage est plus délicat, contrairement à celui des vestes ou des chemises. Ce dispositif selon l'invention, est léger, esthétique, pratique et peut se glisser dans la poche d'une veste. Il est également un outil de communication, par son design et sa fonction. Il peut être utilisé comme un badge et porter un nom, une marque. Sur son film protecteur peuvent être inscrits nom, décoration, marque, logo, sigle, une image fixe ou hologramme ou être un support de toutes sortes de projections d'images, 3D...

Selon les résultats de la recherche d'antériorité, les dispositifs présentés dans les brevets, US 3 763 496A (MILLER A*)* / US 3 085 247A (BIXBY GUY T*) et* US 2 821 715 A (THIEMIG OTTO H*)* qui m'ont été adressés en opposition, sont différents. Les dispositifs présentés dans les brevets US 3 763 496 A*, et* US 3 085 247 A*,* comportent un film de protection qui se déroule sur la cravate destiné à la protection de cette dernière. Le dispositif US 2 821 715 A comporte un film de protection qui se déroule uniquement sur la main. Le dispositif US 3 085 247 A comporte un film protecteur qui se déroule, à partir d'un boîtier qui se fixe en se glissant dans le noeud de cravate, muni d'une barrette intermédiaire pour maintenir le film protecteur de forme rectangulaire sur la cravate et terminé par un contrepoids à l'extrémité du film protecteur pour le maintenir sur la surface de la cravate. Ce dispositif est encombrant, peu esthétique, d'aspect compliqué et ne permet pas la position stable du film protecteur sur le bas de la cravate. Le dispositif US 3 763 496 A comporte un film protecteur qui se déroule à partir d'un boîtier qui se fixe en se glissant par le côté de la cravate avec, à l'extrémité, un bouton qui est sensé tenir l'extrémité de la cravate avec celle du film protecteur. Ce bouton est ni décrit, ni montré, dans le dépôt US 3 763 496 A*,* 2^{ème} feuillet, paragraphe 2, ligne 57. Le dispositif US 2 821 715 A*,* comporte, comme les 2 autres brevets cités, un film protecteur qui déroule uniquement sur une main, ce qui ne peut suggérer l'invention de la protection de la cravate. Le dispositif US 3 763 496 A comporte un système de fixation qui tient sur la cravate à partir d'un boîtier qui se fixe en se glissant par le côté de la cravate, un peu comme celui du stylo à bille, ce qui peut déséquilibrer le boîtier vu que le côté fixé sur le boîtier doit être plus épais donc plus lourd que son côté opposé qui, lui, se termine sans dispositif de fixation. Ainsi le boîtier peut se trouver fixé de travers sans tendre le film protecteur correctement Pour tenir sur la cravate, ce dispositif doit la pincer sur un côté, ce qui peut la déformer et, le fait de l'introduire par le côté peut endommager le tissu. Le dispositif présenté dans le brevet US 3 085 247 A comporte un système de fixation à partir d'un boîtier qui se fixe en se glissant dans le noeud de cravate, muni d'une barrette intermédiaire pour maintenir le film protecteur de forme rectangulaire sur la cravate et terminé par un contrepoids à l'extrémité du film protecteur pour le maintenir sur la surface de la cravate. L'inconvénient de ce dispositif de fixation est qu'il est difficile de le positionner visuellement sur le noeud, ce dernier se trouvant sous le menton et que la barrette intermédiaire utilise le même procédé de fixation que celui du brevet US 3 763 496 A avec les inconvénients précédemment cités. Dans ce dispositif, les 2 pans de la cravate sont pincés ensemble, ce qui l'alourdit, alors que le pan caché par la partie avant de la cravate est de taille très réduite et se trouve protégé par la partie avant qui elle est recouverte du film de protection. En opposition au contenu des brevets précités, le dispositif selon l'invention, se présente sous 2 concepts, l'un élaboré, l'autre simplifié, et fait l'objet d'une nouvelle invention La cravate est introduite par le dessus du dispositif entre le boîtier et sa fixation. Son extrémité triangulaire se glisse dans le film protecteur dont la partie basse est de la même forme et suffisante, pour emprisonner se compose d'un retour du film sur son arrière, pour constituer une poche, d'une hauteur minimum et maintenir l'extrémité de la cravate. Ce dispositif permet au film protecteur d'être guidé pendant son déroulement sur la cravate et de rester en place de façon permanente, de la base de la cravate jusque sous le noeud, ce qui fait l'originalité de l'invention.

Le dispositif, selon l'invention, se compose de 3 éléments selon des modes particuliers de réalisation :
Un boîtier qui se fixe sous le noeud de la cravate sur la partie avant la plus exposée.
Un film protecteur enroulé sur un cylindre avec un bouton remontoir et un système de fixation.
Une tige de fixation souple, qui, en tension extérieure, permet le passage de la cravate ; et en tension intérieure, sur une pression, comprime la cravate contre le boîtier et le fait tenir.
Les dessins annexés illustrent leur fonctionnement
(Les indications chiffrées sont identiques pour les 2 concepts) :

Le dispositif, selon l'invention, est constitué d'un boîtier plat, de forme design, arrondie et allongée. Un des côtés est plus haut pour le saisir d'une main sans gêner le déroulement du film protecteur. Sa longueur et sa hauteur, peuvent varier selon la mode et la forme des cravates. Il peut être ouvert ou fermé à l'arrière. Une fente (*2*) à peine plus large que l'épaisseur du film, placée sous le boîtier, empêche le film de se coller sur lui-même et de bloquer le mécanisme du déroulement et de l'enroulement. Le boîtier peut être constitué de diverses matières : tous plastiques, résines, bois, métaux légers, tissus, cartons... en noir ou blanc, transparent ou opaque et de toutes couleurs, avec une ouverture à une extrémité de façon à pouvoir y glisser le cylindre du film protecteur (recharge).
**La figure 1** représente le dispositif de l'invention prêt à l'usage.
**La figure 2** représente la mise en place du bout de la cravate dans le boîtier et dans la poche(*16*) du film protecteur de la même forme. Le boîtier est tenu d'une main, de l'autre main, le bout de la cravate se glisse au dessus et à l'intérieur de la fixation du boîtier pour entrer dans la poche située dessous.
**La figure 3** représente le déroulement du film protecteur sur la cravate. Une fois le film déroulé sous le noeud, le boîtier se maintient dessous et se fixe sur la cravate par une pression des doigts.
**La figure 4** représente la position finale du boîtier sur la cravate.
**La figure 5**, selon le premier concept, représente, en coupe longitudinale, le boîtier avec une ouverture (*1*) sur le côté pour introduire la recharge dans le boîtier, une aiguille (*9*) utilisée comme axe, avec une boule à l'extrémité (*10*) qui s'introduit dans le bouton remontoir (*8*), pour maintenir le cylindre (*11*) enroulé du film protecteur avec la poche de forme triangulaire (*16*) à son extrémité.
**La figure 6**, selon le premier concept, représente, en coupe longitudinale, le boîtier vide et creux, avec l'ouverture (*1*) et l'aiguille (*9*) utilisée comme axe à l'intérieur, avec la boule (*10*) à son extrémité.
**Figure 7**, selon le second concept, représente, en coupe longitudinale, le boîtier avec l'emplacement vide et creux (*1a*) du cylindre, d'une part et celui des extrémités du cylindre (*17a*) d'autre part
**La figure 8** selon le second concept, représente, en coupe longitudinale, le boîtier avec un creux de forme cylindrique(*2a*) comprenant la recharge dont le cylindre plein (*11a*) dispose, à chaque bout, d'un axe (*17*) pour tourner, avec au bout et d'un côté, le bouton remontoir (*8*) qui le termine.
**La figure 9** selon le premier concept, représente, vue de dessous, la fente (*2*) du passage du film.
**La figure 10** selon le premier concept, représente, de profil, le boîtier vide avec, dessous, la fente (2), pour guider le film protecteur et permettre son déroulement et son enroulement

Le dispositif, selon l'invention, désigné comme "recharge" est constitué d'un **film protecteur** transparent ou opaque, de la forme et dimensions de celles de la cravate et de son extrémité, selon l'évolution et la mode. Le film protecteur, destiné à couvrir la face visible et exposée de la cravate, est fixé par un adhésif (*15*) et enroulé sur un cylindre creux (*11*) ou plein (*11α*) et tenu par un autre adhésif (*14*) avant son emploi. Son extrémité triangulaire se compose d'un retour du film sur l'arrière, d'une hauteur minimum pour constituer une poche (*16*) suffisante pour maintenir et emprisonner l'extrémité de la cravate. La poche permet au bout de la cravate de rester en place pendant le déroulement du film Le cylindre, selon le premier concept, comporte 2 rondelles (*12*) pour guider le film. L'une d'elle est fixée d'un côté, à l'extrémité du cylindre, et de l'autre, entre l'extrémité du cylindre et le bouton remontoir (*8*). La recharge s'introduit dans le boîtier par le côté (*1*). Lorsque l'adhésif (*14*) est ôté, le film protecteur reste enroulé sur lui-même, grâce à l'électricité statique que son enroulement a généré, avant de l'introduire dans le boîtier et seule l'extrémité du film se déploie.
**La figure 11**, selon le premier concept, représente la recharge avec l'adhésif (*14*) qui maintient le film intégralement enroulé autour du cylindre, avec 2 rondelles (*12*) à chaque extrémité du cylindre pour diriger le déroulement et l'enroulement du film protecteur, avant son emploi.
**La figure 12** selon le second concept représente la recharge avec l'adhésif (*14*) qui maintient le film intégralement enroulé autour du cylindre, avec un axe d'un côté et, de l'autre (*17*) terminé par le bouton remontoir (*8*) de l'autre.
**La figure 13** représente les deux concepts de cylindre avec le point d'attache de l'adhésif (*15*) et l'arrière du film protecteur avec la poche (*16*).
**La figure 14** représente, de profil et pour les 2 concepts, la fixation avec l'adhésif sur le cylindre.
**La figure 15** représente, selon le premier concept, la recharge prête à entrer dans l'ouverture du boîtier (*1*). En introduisant le cylindre (*11*) dans le boîtier, autour de l'aiguille (*9*) qui lui sert d'axe, le film se glisse dans l'ouverture de la fente placée sous le boîtier (*2*). Le bord de la partie supérieure de la poche du film se positionne contre cette ouverture pour permettre d'y glisser le bout de la cravate.
**La figure 16** représente, pour les 2 concepts, la recharge avec le film enroulé autour, tenu par l'adhésif (*14*) fixé et détaché.

Le dispositif selon l'invention présente la fixation de la recharge dans le boîtier. La recharge comprend le film protecteur enroulé autour du cylindre avec au bout le bouton remontoir (*8*) qui a la forme arrondie du côté ouvert du boîtier. Ce dernier est revêtu d'aspérités qui permettent aux doigts de le saisir en le faisant tourner pour rembobiner le film protecteur après usage. Faisant corps avec le cylindre glissé à l'intérieur du boîtier, le bouton remontoir emprisonne la boule (*10*) de l'extrémité de l'axe (*9*) lui permettant de se maintenir à l'extérieur contre l'ouverture du boîtier.

Le dispositif, selon l'invention, permet au cylindre et au bouton remontoir de tourner ensemble lorsque le film se déroule ou s'enroule et d'être maintenus dans le boîtier à l'intérieur et de tenir dans ce dernier sans fixation extérieure. Il comporte l'aiguille (*9*) qui est fixée horizontalement, tel un axe métallique dont le bout est pris dans la masse du boîtier, et terminée par une boule (*10*) à l'autre extrémité d'un diamètre supérieur à son axe. La boule, qui s'introduit dans le bouton remontoir, permet au cylindre (*11*) du film protecteur de tenir dans le boîtier et de tourner. L'aiguille fait parti du dispositif de fixation du cylindre.
**La Figure 17** représente, en coupe longitudinale, et en coupe transversale, le dispositif de l'invention de la fixation de la recharge dans le boîtier. A l'intérieur du bouton remontoir, deux languettes flexibles (*13*), de plastique souple, sont fixées, l'une face à l'autre (***a***) avec, entre elles, un espace inférieur au volume de la boule (*10*) placée à l'extrémité de l'aiguille (*9*) du boîtier. Les dites languettes s'écartent (***b***) lorsque la boule fait pression dessus en entrant dans la tête du remontoir et reprennent leur place (***c***) après le passage de la boule, la gardant prisonnière. Pour ôter la recharge du boîtier, une fois le film enroulé, il suffit de tirer sur le bouton remontoir. Les languettes, sur la pression de la boule, s'écartent, laissent passer la boule et reprennent leur place (***a***), libérant la recharge du boîtier.

Le dispositif, selon l'invention, présente **la fixation du boîtier** sur la cravate. La tige fixée sur la partie arrière du boîtier (*3*/*4*) entoure la cravate, pour la diriger dans le film protecteur (*16*), en évitant qu'elle n'en sorte pendant le déroulement du film et permet de faire tenir le boîtier sur la cravate, une fois le film protecteur déroulé. A la pression du doigt sur la face du boîtier, contre la poitrine, la fixation se met en extension et comprime la cravate entre la tige et le boîtier, faisant tenir ce dernier sur la cravate. La fixation comprend 2 réceptacles (*3*/*4*) placés chacun à l'arrière, à l'extrémité et de part et d'autre du boîtier. Une tige en matière plastique, rigide au centre sur les trois quarts de sa longueur *(5),* se termine par une partie *(6)* souple et moins épaisse de chaque côté. Les extrémités de la tige *(18)* sont de forme cylindrique en largeur. Chacune d'elles est maintenue en flexion dans la partie inférieure du réceptacle, par une butée *(3a*/*4a)* qui les empêche de se détendre. Les extrémités subissent une poussée, ce qui provoque leur extension, en les sortant de leur butée (*3*a/*4*a) grâce à leur extrémité cylindrique (*18*), et les positionne à plat dans leur longueur, sous la retenue du réceptacle *(3b*/*4b).*
**La figure 18** représente, selon le premier concept, vue de l'arrière, le dispositif de la tige de fixation comprenant la tige (*5*/*6*) fixée à chaque extrémité dans les réceptacles (*3*/*4*), avec la pointe de la cravate placée dans la poche (*16*) du film protecteur.
**Les figures 19 (A/B)** représentent, vue de dessus, la fixation arrière du boîtier avant et après la pression et, en coupe longitudinale, (*A*) la tige en flexion avant la pression, (*B*) après la pression.

Le dispositif, selon l'invention, présente **la fixation du boîtier** sur la cravate, selon un second concept La fixation, constituée d'une tige métallique (*5*), fine, fixée par un plot (*3* et *4*) de chaque côté sur la partie arrière du boîtier, entoure la cravate, pour la diriger dans le film protecteur, en évitant qu'elle n'en sorte pendant le déroulement du film et, permet de faire tenir le boîtier sur la cravate, une fois le film protecteur déroulé. La position d'ouverture en extension (*y*) permet à la partie avant de la cravate de se glisser entre le boîtier et la tige flexible et d'entrer dans la poche triangulaire du film protecteur. La position de fermeture en flexion (*z*) permet à la tige flexible de comprimer la cravate entre elle et le boîtier. En tirant le boîtier vers l'extérieur, la tige reprend sa place initiale et libère la cravate.
**La figure 20** représente, vue de l'arrière, le dispositif de la fixation comprenant, le boîtier dans lequel est placée la recharge, le film protecteur situé entre l'arrière du boîtier et la tige métallique (*5*) en position d'extension (*y*), ouverte, et la position de flexion en position fermée (*z*).
**La figure 21** représente de profil le passage du film protecteur entre le boîtier et la tige métallique, et en coupe transversale, la fixation des deux plots (*3*/*4*).
**La figure 22** représente, vue de dessus, la fixation (*5*) située à l'amère du boîtier, à plat avant le montage, en extension (*y*) et en flexion (*z*).

## Revendications

1. Dispositif de protection d'une cravate, à l'aide d'un film protecteur transparent qui se déroule sur sa face, tout en la laissant visible, à l'occasion de manipulation de tous produits liquides ou durs pouvant la tacher, du type composé d'un boîtier ouvert (*1*), muni d'un dispositif de fixation par pression (*5*) dans lequel se glisse la cravate, d'une ouverture (*2*) placée sous le boîtier pour guider le déroulement et l'enroulement du film protecteur, enroulé autour d'un cylindre (*11*) avec un bouton remontoir (*8*) placé à son extrémité, lui permettant d'être enroulé et déroulé, de se fixer à l'intérieur du boîtier, **caractérisé en ce que** le film protecteur transparent, enroulé autour du cylindre se termine par une poche triangulaire (*16*), de la forme de la base de la cravate, permettant au bout de la cravate de rester en place pendant le déroulement du film de sorte que l'ensemble, maintenu par les doigts d'une main, permette au boîtier, tenu par les doigts de l'autre main, de dérouler le film plastique protecteur sur la cravate en remontant jusqu'au dessous du noeud et, **en ce que** le dispositif de la fixation par pression est constitué d'une tige flexible fixée sur les deux extrémités à l'arrière du boîtier permettant à la cravate de s'introduire dans le film protecteur en la guidant et de diriger le déroulement du film protecteur ,et de faire glisser le boîtier en le remontant d'une main le long de la cravate sans la détériorer jusqu'à une simple pression du doigt, la comprimant ainsi entre le boîtier et la tige pour le maintien de l'ensemble.

2. Dispositif selon la revendication 1 **caractérisé en ce que** le dispositif de fixation destiné à diriger le déroulement du film protecteur comporte une tige *(5),* rigide et droite au centre sur les ¾ de sa longueur et flexible sur le restant (*6*), avec aux extrémités un cylindre *(18),* qui est retenu en flexion par une butée (*3*a/*4*a), dans deux réceptacles (*3*)/(*4*) situés à l'arrière et à l'extrémité du boîtier de sorte qu'à la pression des doigts sur la tige (*5*), les cylindres des extrémités (*18*) sortent des butées et permettent à la tige de prendre sa forme initiale, droite, comprimant la cravate entre la tige et le boîtier, fixant ainsi le boîtier sur la cravate.

3. Dispositif selon la revendication 1 **caractérisé en ce qu'**il comporte une fente (*2*) placée sous le boîtier permettant au film protecteur de se dérouler droit et de se rembobiner sans se vriller ou se froisser contre le tissu de la cravate.

4. Dispositif selon la revendication 1 **caractérisé en ce qu'**il comporte une aiguille métallique (*9*) faisant corps avec le boîtier, avec une boule (*10*) fixée à l'extrémité dont le volume est supérieur à la celui de l'aiguille, utilisée comme guide de l'entrée de la recharge et comme axe de rotation du cylindre(*11*) autour duquel est enroulé le film protecteur, et destinée à retenir le cylindre de la recharge dans le boîtier par le dispositif du bouton remontoir *(8).*

5. Dispositif selon l'une quelconque des revendications précédentes **caractérisé en ce que** le cylindre (*11*) de la recharge, autour duquel le film protecteur de plastique transparent est enroulé, comporte deux rondelles (12) de sorte à guider le déroulement et l'enroulement du film protecteur, l'une étant placée et fixée d'un côté à l'extrémité du cylindre, l'autre entre l'extrémité du cylindre et un bouton remontoir (8) qui permet de dérouler, d'enrouler le film protecteur et de le maintenir dans le boîtier.

6. Dispositif selon l'une quelconque des revendications précédentes **caractérisé en ce que** le bouton remontoir autour de l'aiguille du boîtier lui servant d'axe de rotation et de guide comprend, pour sa fixation, 2 languettes flexibles (13), de plastique souple, fixées l'une face à l'autre (***a***) avec un espace entre elles inférieur au volume de la boule (10) placée à l'extrémité de l'aiguille (9) du boîtier, de sorte que les dites languettes s'écartent (b) lorsque la boule fait pression dessus en entrant dans la tête du remontoir et reprennent leur place (c) après le passage de la boule, la gardant prisonnière, permettant au cylindre faisant corps avec le bouton remontoir de se fixer dans le boîtier tout en pouvant pivoter, sans fixation extérieure et par un processus inverse, permettant au cylindre de se détacher de l'intérieur du boitier.

7. Dispositif selon l'une quelconque des revendications précédentes **caractérisé en ce que** le film protecteur transparent se terminant par une poche triangulaire de la forme de la base de la cravate (16), enroulé autour d'un cylindre, est maintenu avant son emploi par un adhésif (14) pour garder le film protecteur transparent enroulé sur lui-même, puis est maintenu sur la cravate grâce à l'électricité statique que son enroulement a généré.

8. Dispositif selon la revendication 1 **caractérisé en ce que** le dispositif de fixation, selon un second concept, destiné à diriger le déroulement du film protecteur comporte une tige métallique (*5*), fine, fixée par un plot (3 et 4) de chaque côté sur l'arrière du boîtier, entoure la cravate pour la diriger dans le film protecteur en évitant qu'elle n'en sorte pendant le déroulement du film et permet de faire tenir le boîtier sur la cravate une fois le film protecteur déroulé. La position d'ouverture en extension (y) permet à la partie avant de la cravate de se glisser entre le boîtier et la tige flexible et d'entrer dans la poche triangulaire du film protecteur. La position de fermeture en flexion (z) permet à la tige flexible de comprimer la cravate entre elle et le boîtier. En tirant le boîtier vers l'extérieur, la tige reprend sa place initiale et libère la cravate.
